# EUROPÄISCHE PATENTSCHRIFT

(11) **EP 0 309 694 B1**
(45) Veröffentlichungstag und Bekanntmachung des Hinweises auf die Patenterteilung: **18.03.1992**
(21) Anmeldenummer: 88112853.2
(22) Anmeldetag: 06.08.1988
(51) Int. Cl.: B65D 19/08

(54) **Vorrichtung in Form eines viereckigen Behältnisses zum Transportieren und/oder Lagern hängender Kleidungsstücke**
Square container for transporting and/or stocking hanging garments
Conteneur carré pour le transport et/ou le stockage de vêtements suspendus

(30) Priorität: 30.09.1987 CH 3802/87
(43) Veröffentlichungstag der Anmeldung: 05.04.1989
(73) Patentinhaber: Huber, Rudolf, CH-8820 Wädenswil (CH)
(72) Erfinder: Huber, Rudolf, CH-8820 Wädenswil (CH)
(74) Vertreter: EGLI-EUROPEAN PATENT ATTORNEYS

(56) Entgegenhaltungen:
- CH-A- 333 042
- GB-A- 1 184 212
- US-A- 3 198 372
- US-A- 3 533 502
- US-A- 3 958 713

## Beschreibung

Die Erfindung betrifft eine Vorrichtung in Form eines viereckigen, mit parallel zueinander angeordneten Längs- und Querseiten versehenen Behältnisses zum Transportieren und/ oder Lagern von hängenden Kleidungsstücken, bestehend aus einem ersten Rahmen mit im Abstand zueinander angeordneten Standsäulen sowie aus einem zweiten Rahmen mit Längs- und Querträgern, welcher mittels Stützteile in den oberen Enden der Standsäulen des ersten Rahmens höhenverstellbar angeordnet ist.

Aus der US-A 3 533 502 ist eine solche Vorrichtung bekannt. Diese Vorrichtung weist ein in seiner Länge und Höhe veränderbares Lagergestell zur Aufnahme und Lagerung von Platten, Scheiben oder dergleichen auf, welches im wesentlichen vier im Abstand zueinander angeordnete Standsäulen und im unteren Bereich fest daran angeordnete Längs- und Querträger umfaßt. Zwischen den Standsäulen ist ein erster Rahmen und in den als Hohlkörper ausgebildeten Tragsäulen ein zweiter Rahmen angeordnet. Der erste Rahmen ist zwischen den Standsäulen relativ zu der Oberkante der Standsäule in vertikaler Richtung verstellbar. Die einzelnen Längsträger des Lagergestells sowie der beiden Rahmen sind in entsprechende Teilstücke unterteilt und können bei diesem Lagergestell in horizontaler Richtung stufenweise verstellt werden.

Zum Transport, insbesondere zum Massentransport von Kleidungsstücken (Konfektion), sind speziell hierfür ausgebildete Fahrzeuge bekannt, die in ihrem kastenartigen Karosserie-Aufbau entsprechend im Abstand zueinander und gegebenenfalls auch in vertikaler Richtung übereinander angeordnete Kleiderstangen, Hängevorrichtungen oder dergleichen zur Aufnahme von beispielsweise auf an sich bekannte Kleiderbügel gehängte Kleidungsstücke aufweisen. Bei dieser Transportart sind die einzelnen Kleidungsstücke von der Herstellungsfabrik bis zum Bestimmungsort für den Verkauf mehrfach unter verhältnismässig grossem Zeitaufwand zu handhaben, d.h., die Kleidungsstücke sind oftmals noch im Transportfahrzeug auftrags- und bestimmungsortabhängig zu sortieren, anschliessend auszuladen und mittels entsprechender, mobiler Kleiderständer oder Hängend-Transportvorrichtungen an den eigentlichen Verkaufs- oder Lagerort zu transportieren.

Der Erfindung liegt die Aufgabe zugrunde, ein Behältnis zu schaffen, welches zur hängenden Aufnahme von Kleidungsstücken ausgebildet und für den Transport lagestabil auf einer Palette abstellbar sowie nach Entnahme sämtlicher Kleidungsstücke auf ein Minimum von Platzbedarf zusammenlegbar ist.

Diese Aufgabe wird erfindungsgemäss dadurch gelöst, dass die Standsäulen jeweils mit dem unteren Ende in einer entsprechend zugeordneten und als Drehlager ausgebildeten Hülse angeordnet sind und jede Hülse mit einem schuhartig ausgebildeten Fussteil versehen ist, und dass der aus den Längs- und Querträgern gebildete zweite Rahmen mit an den Längsträgern angelenkten Verbindungsstangen zum Anhängen von Kleiderbügeln versehen und derart an den in den Standsäulen angeordneten Stützteilen gelagert ist, dass die beiden Rahmen miteinander um die senkrechten Achsen der Standsäulen sowie der Stützteile schwenkbar und parallelogrammartig zusammenlegbar sind.

Weitere Merkmale und zweckmässige Ausgestaltungen ergeben sich aus der folgenden Beschreibung in Verbindung mit der Zeichnung und den weiteren Patentansprüchen.

Die Erfindung wird nachstehend anhand der Zeichnung beschrieben. Es zeigt:
- Fig. 1: eine perspektivisch dargestellte Ansicht einer Vorrichtung zum Transportieren von flächigen Gütern,
- Fig. 2: die in Ansicht dargestellte Vorrichtung gemäss Fig.1,
- Fig. 3: die in Seitenansicht dargestellte Vorrichtung gemäss Fig.2,
- Fig. 4: die in Draufsicht dargestellte Vorrichtung gemäss Fig.2,
- Fig. 5: einen Schnitt gemäss der Linie V-V in Fig.2,
- Fig. 6: einen Schnitt gemäss der Linie VI-VI in Fig.5,
- Fig. 7: einen in Schnittansicht dargestellten Ausschnitt der in Fig.1 durch einen Kreis bezeichneten Stelle Y.
- Fig. 8: einen Schnitt gemäss der Linie VIII-VIII in Fig.5
- Fig. 9: eine in Ansicht dargestellte Variante der Vorrichtung, und
- Fig. 10: die Vorrichtung gemäss Fig.9 in Zwischenstellung einer Zusammenlegphase.

Fig. 1 zeigt in schematisch dargestellter Perspektivansicht eine Vorrichtung 10 zum Transportieren und/oder Lagern von flächigen Erzeugnissen, insbesondere von hängend zu transportierenden, nicht dargestellten Kleidungsstücken.

Die im wesentlichen viereckig als gestellartiges Behältnis ausgebildete Vorrichtung 10 umfasst in Längsrichtung im Abstand zueinander angeordnete Standsäulen 11,12 und dazu in Querrichtung im Abstand zueinander angeordnete Standsäulen 13,14. In den einzelnen Standsäulen 11,12,13 und 14 sind in nicht näher dargestellter Weise etwa teleskopartig in Pfeilrichtung X verstellbare Stützrohre 15,16,17 und 18 angeordnet. Im oberen Bereich sind die beiden vorderen Stützrohre 15 und 16 durch einen Längsträger 20 und die beiden hinteren Stützrohre 17,18 durch einen Längsträger 21 miteinander verbunden. Die beiden Stützrohre 15,18 sind weiterhin durch einen etwa quer zu den Längsträgern 20,21 orientierten Verbindungssteg 22 und die beiden Stützrohre 16,17 durch einen Verbindungssteg 24 miteinander verbunden. An den beiden Längsträgern 20,21 sind weiterhin zwei, im wesentlichen quer dazu orientierte, in parallelem Abstand zueinander angeordnete und zum Aufhängen von Kleidungsstücken ausgebildete Verbindungsstangen 26, 27 vorgesehen.

An jeder einzelnen Standsäule 11,12,13 und 14 ist im unteren Bereich jeweils ein schuhartig ausgebildetes Fussteil 30,35,36 und 37 angeordnet und in nicht näher dargestellter Weise befestigt. Weiterhin erkennt man in Fig.1 eine an jeder Standsäule 11,12,13 und 14 im unteren Bereich angeordnete, die jeweilige Standsäule umschliessende Hülse 38,39,40 und 41. Die beiden rohrförmigen Hülsen 38 and 41 sind durch einen in nicht näher dargestellter Weise daran befestigten Verbindungssteg 23 und die beiden rohrförmigen Hülsen 39 und 40 durch einen ebenfalls daran befestigten Verbindungssteg 25 miteinander wirkverbunden.

An beiden Längsseiten der Vorrichtung 10 ist je eine mit nicht näher dargestellten Mitteln, beispielsweise durch eine Punktschweissung aussenseitig an den Standsäulen 11 und 12 sowie 13 und 14 befestigte Gittermatte 28, 29 angeordnet, welche sich etwa von der Oberkante der jeweiligen Hülse 38,39 bzw. 40, 41 bis etwa zum oberen Ende der jeweiligen Standsäule 11,12 bzw.13,14 erstreckt.

Die Stützrohre 15,16,17 und 18 mit den Längsträgern 20 und 21, den Verbindungsstegen 22 und 24 sowie den Verbindungsstangen 26 und 27 bilden eine im wesentlichen in sich geschlossene, gestellrahmenartig ausgebildete Baueinheit 10′, welche Baueinheit 10′ mittels der Stützrohre 15,16,17 und 18 in den korrespondierend angeordneten Standsäulen 11,12,13 und 14, wie vorstehend bereits erwähnt, höhenverstellbar angeordnet ist. Die Höhenverstellung der Baueinheit 10′ kann hierbei stufenweise oder stufenlos erfolgen. Bei stufenweiser Verstellung sind in den Stützrohren 15 bis 18 und Standsäulen 11 bis 14, wie in Fig.1 schematisch angedeutet, im Abstand zueinander angeordnete Durchgangslöcher vorgesehen, in welche jeweils bei entsprechender Höhenstellung zur Arretierung ein Stift 19,19′ (Fig.2) oder dergleichen eingesteckt wird.

Zur Stützung der Höhenverstellung kann in jeder der Standsäulen 11 bis 14 eine auf das entsprechende Stützrohr 15 bis 18 wirkende Druckfeder (nicht dargestellt) angeordnet werden. Für eine stufenlose Höhenverstellung kann in jeder Standsäule 11 bis 14 eine auf das entsprechende Stützrohr 15 bis 18 wirkende, an sich bekannte Gasfeder angeordnet werden, welche Gasfedern mit geeigneten Mitteln entsprechend zu betätigen sind.

In Fig.2 ist die Vorrichtung 10 in Ansicht und in Fig.3 in Seitenansicht dargestellt und man erkennt die einzelnen, wesentlichen und vorstehend in Verbindung mit Fig.1 beschriebenen Elemente. Die an den einzelnen Standsäulen 11,12,13 und 14 angeordneten Fussteile 30,35,36 und 37 sind derart ausgebildet und im Abstand zueinander angeordnet, dass die Vorrichtung 10 als eine Einheit auf eine schematisch dargestellte Palette 1 absetzbar und zusammen mit der Palette 1 transportierbar beziehungsweise stapelbar ist. Zum Stapeln sind korrespondierend zu den unteren, schuhartig ausgebildeten Fussteilen 30,35,36 und 37 im oberen Bereich der Vorrichtung 10 weitere, in nicht näher dargestellter Weise an den Längsträgern 20,21 angeordnete und befestigte Fussteile 30′,35′,36′ und 37′ vorgesehen (nur in Fig.2 und Fig.3 dargestellt).

Fig.5 zeigt als Ausführungsbeispiel die in grösserem Massstab und im Schnitt gemäss der Linie V-V in Fig.2 dargestellte Standsäule 11 und man erkennt das Fussteil 30, die Hülse 38 mit Verbindungssteg 23, das in der Standsäule 11 verstellbar geführte Stützrohr 15, den am oberen Teilstück des Stützrohres 15 angeordneten Längsträger 20 sowie ein Teilstück des Verbindungsstegs 22. In dem im Profilquerschnitt U-förmigen Längsträger 20 ist in dem einen, unteren Flansch 20′ jeweils eine dem Stützrohr 15 entsprechende Ausnehmung 15′ vorgesehen. Das Stützrohr 15 durchdringt den Flansch 20′ und liegt an der Innenseite des oberen Flansches 20˝ an. Zwischen dem unteren und oberen Flansch 20′,20˝ des Längsträgers 20 ist ferner eine von dem Stützrohr 15 durchdrungene Hülse 42 angeordnet, an welchen der Verbindungssteg 22 befestigt ist.

In Fig.6 ist als Ausführungsbeispiel die Anordnung des Stützrohres 15 in dem Längsträger 20 im Schnitt gemäss der Linie VI-VI in Fig.5 dargestellt und man erkennt den Längsträger 20, das den Flansch 20′ durchdringende Stützrohr 15, die das Stützrohr 15 mit geringem Spalt (nicht dargestellt) umgebende Hülse 42 sowie den daran befestigten Verbindungssteg 22. Die nicht näher dargestellten Anordnungen der anderen Stützrohre 16,17 und 18 in den beiden Längsträgern 20,21 mit den zugeordneten Verbindungsstegen 22 und 24 sind analog ausgebildet.

In Fig.8 ist als Ausführungsbeispiel der an der Standsäule 11 in nicht näher dargestellter Weise befestigte Standfuss 30 in Schnittansicht gemäss der Linie VIII-VIII in Fig.5 dargestellt und man erkennt die die Standsäule 11 mit geringem Spalt (nicht dargestellt) umgebende Hülse 38 mit dem daran befestigten Verbindungssteg 23. Das aus einem abgewinkelten Blech bestehende Fussteil 30 hat eine Auflageplatte 31 für die Befestigung der Standsäule 11, sowie rechtwinkelig nach unten abgebogene Stege 32 und 33. Die Fussteile 35,36 und 37 sind analog dem Fussteil 30 ausgebildet, wobei die nach unten abgebogenen und im Abstand zueinander angeordneten Stege der einzelnen Fussteile mit ihren lichten Abständen zueinander etwas grösser als die Aussenabmessungen in Fig.8 durch die strichpunktierten Linien als Teilstück dargestellte Palette 1 versehen sind.

Fig.7 zeigt in grösserem Massstab die in Fig.1 durch einen Kreis bezeichnete Stelle Y und man erkennt ein Teilstück des Längsträgers 20 und die eine am unteren Flansch 20′ angeordnete, zur Aufnahme von nicht dargestellten Kleiderbügeln ausgebildete Verbindungsstange 26. Die Verbindungs- oder Kleiderstange 26 ist vorzugsweise ein ovaler Hohlkörper und hat an beiden, den Längsträgern 20,21 zugewandten Seiten ein abgeflachtes Teilstück 45, in welchem eine als Langloch ausgebildete Ausnehmung 46 für ein Befestigungselement 47 vorgesehen ist. Die Ausbildung und Befestigung der Verbindungsstange 27 ist analog der vorstehend beschriebenen Verbindungsstange 26 ausgebildet.

Die vorstehend beschriebene Vorrichtung 10 kann aufgrund der besonderen Ausgestaltung der einzelnen, an den entsprechenden Stellen im wesentlichen gelenkig miteinander verbundenen Einzelteile, wie in Fig.4 in Draufsicht dargestellt, in eine sogenannte zusammengelegte Stellung geschwenkt werden. Im dargestellten Ausführungsbeispiel erfolgt die Schwenkbewegung der miteinander wirkverbundenen Teile 13,14,21,22 und 24 sowie der mit Langlöchern 46 versehenen Teile 26,27 im wesentlichen um die nicht dargestellte Achse der beiden anderen Standsäulen 11 und 12 in Pfeilrichtung Z. Die Schwenkbewegung kann jedoch auch um die jeweilige Achse der beiden anderen Standsäulen 13,14 erfolgen (nicht dargestellt).

In Fig.9 ist als Variante eine in ihrer Gesamtheit mit 50 bezeichnete Vorrichtung zum Transportieren von Kleidungsstücken dargestellt. Die nachstehend aufgeführten Elemente 11,12,13,14,15,16,17,18,26,27,30,35,36 und 37 sind mit den gleich bezeichneten Elementen und Einzelteilen der Vorrichtung 10 identisch.
Abweichend von der Vorrichtung 10 gemäss Fig.1 sind bei der Vorrichtung 50 gemäss Fig.9 die Standsäulen 11 und 12 sowie 13 und 14 je durch eine Traverse 60,60′ und die Stützrohre 15,16 und 17,18 je durch ein Verbindungsglied 65,65′ miteinander verbunden. Die einzelne Traverse 60 oder 60′ ist mit dem einen Ende an einem an der jeweiligen Standsäule 12,13 angeordneten Bolzen 63 oder dergleichen gelagert. Am anderen Ende ist die Traverse 60,60′ mit einem Haken 61 versehen, welcher jeweils in der Stellung gemäss Fig.9, mit einem an den Standsäulen 11,14 angeordneten Bolzen 62 oder dergleichen lösbar wirkverbunden ist. Die aus Teilstücken 66,66′;67,67′ gebildeten Verbindungsglieder 65,65′ sind einerseits mit 68 und 69 bezeichneten, nicht näher dargestellten Gelenkstellen an den Stützrohren 15 bis 18 angelenkt und haben in der Mitte jeweils eine weitere, mit 70 bezeichnete, nicht näher dargestellte Gelenkstelle.

Weiterhin erkennt man die zwischen den Verbindungsgliedern 65,65′ angeordneten und in nicht näher dargestellter Weise befestigten Verbindungs- oder Kleiderstangen 26,27 mit daran angehängten, schematisch dargestellten Kleiderbügeln 75.

Die Teile 15 bis 18 sowie 65,65′ bilden, wie bei der ersten Variante gemäss Fig.1 eine in sich geschlossene, gestellrahmenartige ausgebildete Baueinheit 50′, welche ebenfalls wie die Baueinheit 10′ mit den bereits erwähnten Mitteln stufenweise oder stufenlos höhenverstellbar ist.

Die Vorrichtung 50 ist ebenfalls zusammenlegbar ausgebildet. Durch Aushängen der beiden am Bolzen 62 eingerasteten Traversen 60,60′ lässt sich die Vorrichtung 50, wie in Fig.10 teilweise dargestellt, entsprechend zusammenschieben. Hierbei werden die beiden Verbindungsglieder 65,65′ an den Gelenkstellen 70 nach oben in Pfeilrichtung B, oder bei entsprechender Ausbildung der einzelnen Elemente und Gelenkstellen nach unten ausgelenkt und die Standsäulen 11 bis 14 mit den entsprechenden Stützrohren 15 bis 18 in Pfeilrichtung A,A′ zusammengeschoben.

Bei den dargestellten Ausführungsbeispielen der im wesentlichen als in sich geschlossenes Behältnis ausgebildeten Vorrichtung 10 oder 50 wird die auf Bügeln hängende Konfektion entweder von der einen oder anderen Querseite (Schmalseite) in das Behältnis eingehängt. Die an den Kleiderstangen 26,27 hängenden Kleiderbügel werden vorzugsweise mit geeigneten, nicht dargestellten Mitteln im dem Behältnis gegen Aushängen gesichert.

## Patentansprüche

1. Vorrichtung in Form eines viereckigen, mit parallel zueinander angeordneten Längs- und Querseiten versehenen Behältnisses zum Transportieren und/oder Lagern von hängenden Kleidungsstücken, bestehend aus einem ersten Rahmen (10) mit im Abstand zueinander angeordneten Standsäulen (11,14;12,13) sowie aus einem zweiten Rahmen (10') mit Längs- und Querträgern (20,21;22,24), welcher mittels Stützteile (15,16;17,18) in den oberen Enden der Standsäulen des ersten Rahmens (10) höhenverstellbar angeordnet ist, dadurch gekennzeichnet, dass die Standsäulen (11,14;12,13) jeweils mit dem unteren Ende in einer entsprechend zugeordneten und als Drehlager ausgebildeten Hülse (38,41;39,40) angeordnet sind und jede Hülse (38, 41;39,40) mit einem schuhartig ausgebildeten Fussteil (30,37; 35,36) versehen ist, und dass der aus den Längs- und Querträgern (20,21;22,24) gebildete zweite Rahmen (10') mit an den Längsträgern (20,21) angelenkten Verbindungsstangen (26,27) zum Anhängen von Kleiderbügeln (75) versehen und derart an den in den Standsäulen (11,14;12,13) angeordneten Stützteilen (15,16;17,18) gelagert ist, dass die beiden Rahmen (10,10') miteinander um die senkrechten Achsen der Standsäulen (11,14; 12,13) sowie der Stützteile (15,16;17,18) schwenkbar und parallelogrammartig zusammenlegbar sind.

2. Vorrichtung nach Anspruch 1, dadurch gekennzeichnet, dass die parallel zueinander angeordneten Längsträger (20,21) des zweiten Rahmens (10') im Profilquerschnitt [-förmig ausgebildet sind und von den als Drehachse dienenden Stützteilen (15, 16,17,18) durchdrungen werden, an welchen Stützteilen die an den Enden jeweils mit einer entsprechenden Hülse (42) versehenen Querträger (22,24) gelagert und um die vertikale Achse derselben schwenkbar sind.

3. Vorrichtung nach einem der Ansprüche 1 und 2, dadurch gekennzeichnet, dass die Verbindungsstangen (26,27) jeweils um die Achse eines Befestigungselements (47) an den Längsträgern (20,21) schwenkbar gelagert sind.

4. Vorrichtung nach Anspruch 1, dadurch gekennzeichnet, dass der zweite Rahmen (10') durch Rückstellkraft jeweils in den Standsäulen (11,12,13,14) angeordneter Druck- oder Gasfedern relativ zu dem ersten Rahmen (10) stufenlos höhenverstellbar ist.

5. Vorrichtung nach Anspruch 1, dadurch gekennzeichnet, dass auf der dem ersten Rahmen (10) abgewandten Seite des zweiten Rahmens (10') schuhartig ausgebildete Fussteile (30',37';35', 36') angeordnet sind, welche korrespondierend zu den Fussteilen (30,37,35,36) des ersten Rahmens (10) angeordnet sind.

6. Vorrichtung nach einem der Ansprüche 1 und 5, dadurch gekennzeichnet, dass das schuhartig ausgebildete Fussteil (30, 37,35,36; 30',37',35',36') jeweils mit einer Auflageplatte (31) sowie mit angeformten, rechtwinklig abgebogenen Stegen (32,33) versehen ist.

7. Vorrichtung nach Anspruch 1, dadurch gekennzeichnet, dass der erste Rahmen (10) an zwei gegenüberliegenden Seiten in an sich bekannter Weise mit Gittermatten (28,29) versehen ist und die beiden anderen, gegenüberliegenden Seiten weitgehend offen ausgebildet sind.

8. Vorrichtung nach Anspruch 7, dadurch gekennzeichnet, dass an den beiden offenen Seiten die einzelnen Stützen (11,14;12, 13) jeweils durch eine entsprechend gelagerte Traverse (60, 60') miteinander verbunden sind.

## Claims

1. Arrangement in the form of a quadrangular receptacle provided with longitudinal and transverse sides arranged parallel to each other for transporting and/or storing hanging articles of clothing, consisting of a first frame (10) with upright columns (11, 14; 12, 13) arranged at a distance from each other and also of a second frame (10') with longitudinal and transverse carriers (20, 21; 22, 24) which by means of support portions (15, 16; 17, 18) is arranged in the upper ends of the upright columns of the first frame (10) in a vertically adjustable manner, characterised in that the upright columns (11, 14; 12, 13) in each case are arranged with the lower end in a correspondingly associated sleeve (38, 41; 39, 40) which is formed as a rotational bearing and each sleeve (38, 41; 39, 40) is provided with a foot portion (30, 37; 35, 36) which is formed in the manner of a shoe, and in that the second frame (10') formed from the longitudinal and transverse carriers (20, 21; 22, 24) is provided with connecting rods (26, 27) articulated on the longitudinal carriers (20, 21) for hanging up coat hangers (75) and is mounted in such a way on the support portions (15, 16; 17, 18) arranged in the upright columns (11, 14; 12, 13) that the two frames (10, 10') can be folded together in a manner such they may be swung about the perpendicular axes of the upright columns (11, 14; 12, 13) and also the support portions (15, 16; 17, 18) and in the manner of a parallelogram.

2. Arrangement according to claim 1, characterised in that the longitudinal carriers (20, 21) of the second frame (10'), which are arranged parallel to each other, are formed in a [-shaped manner in profile cross section and are penetrated by the support portions (15, 16, 17, 18) which are used as an axis of rotation and on which support portions the transverse carriers (22, 24), in each case provided with a corresponding sleeve (42) at the ends, are mounted and can be swung about the vertical axis of the same.

3. Arrangement according to one of the claims 1 and 2, characterised in that the connecting rods (26, 27), in each case, are pivoted about the axis of a securing element (47) on the longitudinal carriers (20, 21).

4. Arrangement according to claim 1, characterised in that the second frame (10') can be adjusted vertically continuously relative to the first frame (10) by restoring force of pressure or gas springs arranged, in each case, in the upright columns (11, 12, 13, 14).

5. Arrangement according to claim 1, characterised in that foot portions (30', 37'; 35', 36') formed in the manner of a shoe are arranged on the side of the second frame (10') which is remote from the first frame (10) and are arranged in such a manner that they correspond to the foot portions (30, 37, 35, 36) of the first frame (10).

6. Arrangement according to one of the claims 1 and 5, characterised in that the foot portion (30, 37, 35, 36; 30', 37', 35', 36') formed in the manner of a shoe, in each case, is provided with a supporting plate (31) and also bars (32, 33) which are pre-formed thereon and are bent off at right angles.

7. Arrangement according to claim 1, characterised in that the first frame (10) is provided with grid mats (28, 29) on two opposing sides, in a manner known per se, and the two other opposing sides are formed so as to be largely open.

8. Arrangement according to claim 7, characterised in that on the two open sides the individual supports (11, 14; 12, 13) are connected with each other, in each case, by means of a cross-member (60, 60') mounted in a corresponding manner.

## Revendications

1. Dispositif sous forme d'un conteneur carré muni de longerons et de traverses parallèles les uns par rapport aux autres et destiné au transport et/ou au stockage de vêtements suspendus, composé d'un premier cadre (10) avec des colonnes (11, 14 ; 12, 13) disposées à une certaine distance les unes par rapport aux autres, ainsi que d'un deuxième cadre (10') avec des longerons et traverses (20,21 ; 22,24), fixé, à l'aide de pièces d'appui (15,16 ; 17,18), dans les extrémités supérieures des colonnes du premier cadre (10) de manière à permettre un réglage en hauteur, caractérisé en ce que les colonnes (11,14 ; 12,13) sont disposées, par leur extrémité inférieure, dans une gaine (38,41 ; 39,40) correspondante et conçue sous forme de coussinet de pivotement, chaque gaine étant munie d'un pied en forme de sabot (30,37 ; 35,36), et en ce que le deuxième cadre (10') constitué par les longerons et traverses (20,21 ; 22,24) est muni de barres de raccordement (26,27) articulées aux longerons (20,21) en vue de la suspension de cintres (75), tout en étant appuyé contre les pièces d'appui (15,16 ; 17;18) disposées dans les colonnes (11,14 ; 12,13) de manière à ce que les deux cadres (10,10') puissent pivoter ensemble autour des axes verticaux des colonnes (11,14 ; 12,13) et des pièces d'appui (15,16 ; 17,18) et en ce qu'ils sont pliables à la manière d'un parallélogramme.

2. Dispositif selon la revendication 1, caractérisé en ce que les longerons parallèles (20,21) du deuxième cadre (10') présentent un profil en section en forme de [ tout en étant traversés par les pièces d'appui (15,16,17,18) servant d'axe de pivotement, les traverses (22,24) munies, à leurs extrémités, d'une gaine correspondante (42) étant appuyées contre ces pièces d'appui et pivotant autour de leur axe vertical.

3. Dispositif selon une des revendications 1 et 2, caractérisé en ce que des barres de raccordement (26,27) sont logées, sur les longerons (20,21), de manière pivotante autour de l'axe de l'élément de fixation correspondant (47).

4. Dispositif selon la revendication 1, caractérisé en ce que le deuxième cadre (10') peut être réglé en hauteur en continu, par rapport au premier cadre (10), grâce à la force de rappel de ressorts pneumatiques ou de pression disposés dans les colonnes (11,12,13,14) correspondantes.

5. Dispositif selon la revendication 1, caractérisé en ce que le côté du deuxième cadre (10') opposé au premier cadre (10) présente des pieds (30',37' ; 35',36') en forme de sabots disposés en correspondance des pieds (30,37 : 35,36) du premier cadre (10).

6. Dispositif selon une des revendications 1 et 5, caractérisé en ce que les pieds (30,37,35,36 ; 30',37',35',36') sous forme de sabots sont munis chacun d'une plaque d'appui (31), ainsi que de réglettes latérales ou traverses pliées à angle droit qui y sont fixées.

7. Dispositif selon la revendication 1, caractérisé en ce que le premier cadre (10) est, sur deux côtés opposés, muni de treillis (28,29) d'une manière connue, les deux autres côtés opposés étant largement ouverts.

8. Dispositif selon la revendication 7, caractérisé en ce que, sur les deux côtés ouverts, les différents supports (11,14 ; 12,13) sont reliés par une traverse (60,60') disposée de manière appropriée.
